# EUROPÄISCHE PATENTSCHRIFT

(11) **EP 3 134 570 B1**
(45) Veröffentlichungstag und Bekanntmachung des Hinweises auf die Patenterteilung: **25.12.2019**
(21) Anmeldenummer: 15712625.1
(22) Anmeldetag: 26.03.2015
(51) Int. Cl.: D06F 35/00, D06F 33/02

(54) **VERFAHREN ZUR HYBRIDEN BEHANDLUNG UND SPÜLUNG VON WÄSCHESTÜCKEN SOWIE HIERZU GEEIGNETE WASCHMASCHINE**
METHOD FOR THE HYBRID TREATMENT AND RINSING OF LAUNDRY ITEMS AND WASHING MACHINE SUITABLE THEREFOR
PROCÉDÉ DE TRAITEMENT HYBRIDE ET DE LAVAGE D'ARTICLES DE LINGE ET LAVE-LINGE ADAPTÉ À CE PROCÉDÉ

(30) Priorität: 24.04.2014 DE 102014207742
(43) Veröffentlichungstag der Anmeldung: 01.03.2017
(73) Patentinhaber: BSH Hausgeräte GmbH, 81739 München (DE)
(72) Erfinder: SHI, Yi-Chun, 13629 Berlin (DE)
(86) Internationale Anmeldenummer: PCT/EP2015/056638
(87) Internationale Veröffentlichungsnummer: WO 2015/161985

(56) Entgegenhaltungen:
- EP-A1- 2 540 896
- EP-A2- 1 184 505
- DE-A1-102011 083 578

## Beschreibung

Die Erfindung betrifft ein Verfahren zum Betrieb einer Waschmaschine zur Behandlung von Wäschestücken in einer Waschmaschine mit einer in einem Laugenbehälter drehbar gelagerten Trommel, einem Antriebsmotor für die Trommel, einer Steuereinrichtung, einem Wasserzulaufsystem, und einem Laugenablaufsystem, umfassend die Schritte:
(a) Vorgabe einer zu behandelnden Menge an Wäschestücken in der Trommel;
(b) Zugabe einer vorgegebenen Menge M₁ an Wasser;
(c) Zugabe einer vorgegebenen Menge D₁ an einem Waschmittel;
(d) Durchführung eines Waschschrittes mit der aus den Schritten (b) und (c) resultierenden Behandlungslauge mit einer Konzentration c₁ an Waschmittel, wobei die Trommel mindestens zeitweise mit einer Rotationsgeschwindigkeit ω₁ gedreht wird,
sowie eine hierzu besonders geeignete Waschmaschine.

Die üblichen Wäschebehandlungsprozesse in einer Waschmaschine bestehen aus mehreren Behandlungsschritten (Benetzungsphase, Vorwäsche, Hauptwäsche, Spülen), die jeweils mit einem mehr oder weniger vollständigen Austausch der wässrigen Flüssigkeit im Laugenbehälter verbunden sind. Jeder Wäschebehandlungsschritt beginnt im Allgemeinen mit der Zufuhr von frischem Wasser, welches am Ende des jeweiligen Behandlungsschrittes als Abwasser entsorgt wird. Zur Minimierung der Verschleppung von Behandlungsmittelresten (z.B. Waschmittel, Weichspüler) in weitere Behandlungsschritte durch Reste einer im Laugenbehälter eingesetzten wässrigen Flüssigkeit werden sogenannte Spülschleuderzyklen geschaltet, in denen die Trommel mit einer hohen Umdrehungszahl rotiert wird. Hierfür wird viel elektrische Energie benötigt.

Für den Betrieb einer Waschmaschine ist der Wasserverbrauch eine wichtige Betriebsgröße. Aus ökonomischen und ökologischen Gründen ist es dabei wünschenswert, den Wasserverbrauch möglichst gering zu halten, wobei aufgrund der maschinenbaulichen Gegebenheiten und des Saugverhaltens der zu behandelnden Wäschestücke ein minimaler Verbrauch an Wasser vorgegeben ist.

Bei der Behandlung verschmutzter Wäsche in einer Waschmaschine schließt sich im Allgemeinen an die eigentliche Waschphase unter Verwendung geeigneter Waschmittel eine Spülphase mit einem oder mehreren Spülschritten mit Wasser an. In dieser Spülphase werden die Wäschestücke von der mit Verunreinigungen und Waschmittel angereicherten Waschlauge sowie ggf. auf den Wäschestücken noch anhaftenden Resten von Verunreinigungen und Waschmittel befreit. Die auf den Fasern der Wäschestücke nach der Spülphase verbleibenden Spuren solcher Substanzen sind umso geringer, je mehr Wasser beim Spülen verwendet wird und/oder je häufiger mit Wasser gespült wird. Die zum Spülen aufgewandte Zeit und Wassermenge sollen jedoch aufgrund der Ansprüche von Benutzern von Waschmaschinen sowie in Hinblick auf einen grundsätzlich wünschenswerten sparsamen Umgang mit Wasser unter Beibehaltung einer hohen Spüleffizienz reduziert werden.

Generell werden Waschprogramme in Hinblick auf ein größeres Beladungsverhältnis, einen geringeren Energieverbrauch, einen geringeren Wasserverbrauch, kürzere Waschprogramme und einen besseren Restfeuchtegehalt weiterentwickelt.

Die EP 2 540 896 A1 beschreibt eine Methode zum Waschen von Wäsche in einer Waschmaschine mit einer in einem Laugenbehälter befindlichen drehbaren Trommel, mit den Schritten Bereitstellung einer Menge an Waschmittel, einer ersten Menge an Wasser, um daraus eine bestimmte Menge einer Waschlauge bereitzustellen; Einführung der Waschlauge in den Laugenbehälter; Rezirkulieren der Waschlösung innerhalb des Laugenbehälters, bis diese Waschlauge von den Wäschestücken innerhalb der Trommel absorbiert ist und das Niveau der Waschlauge unterhalb der Trommel liegt; Aktivieren eines Heizungsmittels, um die befeuchteten Wäschestücke innerhalb der Trommel zu erwärmen; Abschalten des Heizmittels und Halten der erhitzten und befeuchteten Wäschestücke für eine bestimmte Trocknungszeit (*"predetermined dry maintenance time"*); Zugabe einer zweiten Menge an Wasser in den Laugenbehälter; Rotieren der Trommel und Spülen der Wäschestücke durch Rotation der Trommel und Entfernung der Flüssigkeit aus dem Laugenbehälter. Ausgangspunkt der Erfindung ist die Verbesserung der Benetzungsphase.

Die DE 10 2011 083 578 A1 beschreibt ein Verfahren zur Weichspülung von Wäsche in einer Waschmaschine mit einer Programmsteuerung zur Steuerung eines Programmablaufs, einer in einem Laugenbehälter drehbar gelagerten Trommel, in welcher sich die Wäsche befindet, einem Wasserzulaufsystem, einem Weichspülerreservoir, einem am Boden des Laugenbehälters angeordneten Laugenablaufsystem mit einer Pumpe und einem Antriebsmotor für die Trommel, wobei ein Weichspülgang die Schritte (a) bis (e) umfasst, und wobei
(a) eine keinen Weichspüler enthaltende erste Flüssigkeit in einer Menge M₁ in die Trommel eingeleitet wird;
(b) die Wäsche damit gespült wird;
(c) anschließend ein Teil M₂ < M₁ der ersten Flüssigkeit abgepumpt wird;
(d) eine Weichspüler enthaltende zweite Flüssigkeit aus dem Weichspülerreservoir in die Trommel eingeleitet wird; und
(e) eine Weichspülung der Wäsche durchgeführt wird.

Aufgabe der vorliegenden Erfindung war es vor diesem Hintergrund, ein Verfahren zum Betrieb einer Waschmaschine, d.h. zur Behandlung von Wäschestücken in einer Waschmachine, bereitzustellen, bei dem ein Behandlungsprozess, insbesondere ein Waschprozess, auf möglichst Energie und Wasser sparende Weise durchgeführt werden kann. Außerdem liegt der Erfindung die Aufgabe zugrunde, eine zur Durchführung dieses Verfahrens geeignete Waschmaschine bereitzustellen.

Der hierin verwendete Begriff "Waschmaschine" bezieht sich sowohl auf eine reine Waschmaschine, die nur über eine Waschfunktion verfügt, als auch auf Waschtrockner, die eine Kombination zwischen einer Waschmaschine und einem Trockner darstellen.

Die Lösung dieser Aufgabe wird nach dieser Erfindung erreicht durch ein Verfahren zum Betrieb einer Waschmaschine zur Behandlung von Wäschestücken sowie durch eine entsprechende Waschmaschine mit den Merkmalen der entsprechenden unabhängigen Patentansprüche. Bevorzugte Ausführungsformen des erfindungsgemäßen Verfahrens und der erfindungsgemäßen Waschmaschine sind in entsprechenden abhängigen Patentansprüchen sowie der nachfolgenden Beschreibung und der beigefügten Zeichnung aufgeführt. Bevorzugten Ausführungsformen der erfindungsgemäßen Waschmaschine entsprechen bevorzugte Ausführungsformen des erfindungsgemäßen Verfahrens und umgekehrt, auch soweit dies hierin nicht explizit festgestellt ist.

Gegenstand der Erfindung ist somit ein Verfahren zum Betrieb einer Waschmaschine zur Behandlung von Wäschestücken mit einer in einem Laugenbehälter drehbar gelagerten Trommel, einem Antriebsmotor für die Trommel, einer Steuereinrichtung, einem Wasserzulaufsystem und einem Laugenablaufsystem,
umfassend die Schritte:
(a) Vorgabe einer zu behandelnden Menge an Wäschestücken in der Trommel;
(b) Zugabe einer vorgegebenen Menge M₁ an Wasser;
(c) Zugabe einer vorgegebenen Menge D₁ an einem Waschmittel;
(d) Durchführung eines Waschschrittes mit der aus den Schritten (b) und (c) resultierenden Behandlungslauge mit einer Konzentration c₁ an Waschmittel, wobei die Trommel mindestens zeitweise mit einer Rotationsgeschwindigkeit ω₁ gedreht wird,
und wobei nach Schritt (d) n Male (n≥1) ein Behandlungs-Spül-Modul durchgeführt wird, bei dem jeweils die Behandlungslauge teilweise aus dem Laugenbehälter entfernt wird und Wasser hinzugegeben wird, und die Wäschestücke jeweils mit einer verringerten Konzentration Cₙ₊₁ < Cₙ (n≥1) an Waschmittel in einem (n+1)-ten Waschschritt behandelt werden. Aufgrund der abnehmenden Konzentration an Waschmittel kommt es dabei allerdings zunehmend auch zu einem Spülen der Wäschestücke.

Wenn hierin von "Zugabe" an Wasser oder einem Waschmittel die Rede ist, ist damit die Zugabe in den Laugenbehälter und/oder in die Trommel gemeint. Da diese im Allgemeinen durch Öffnungen im Trommelmantel miteinander in Verbindung stehen, werden sich Wasser und Waschmittel mischen, wobei die Konzentration des Waschmittel im Allgemeinen im Laugenbehälter und in der Trommel gleich ist.

In einer Waschmaschine können unterschiedliche Behandlungen durchgeführt werden. Neben einem Waschschritt umfasst der Begriff "Behandlungsschritt" hierin auch einen Schritt der Behandlung mit einem Weichspüler, einem Farbmittel oder einem sonstigen chemischen Behandlungsmittel.

Bei dem Verfahren sind erfindungsgemäß die Behandlungsschritte Waschschritte und das Behandlungsmittel ist ein Waschmittel.

Die Reihenfolge der Durchführung der Schritte (a) bis (c) kann unterschiedlich sein. Ebenso kann es ein zeitliches Überlappen der Schritte (a) bis (d) geben. Vorzugsweise wird jedoch zunächst Schritt (a) durchgeführt und anschließend gleichzeitig oder hintereinander die Schritte (b) und (c), wobei die Reihenfolge der Schritte (b) und (c) unterschiedlich sein kann. Im Allgemeinen wird jedoch ein Waschmittel zusammen mit dem Wasser zugegeben, beispielsweise über eine Einspülschale der Waschmaschine.

In einem erfindungsgemäß vorgesehenen Behandlungs-Spül-Modul wird jeweils die Behandlungslauge teilweise aus dem Laugenbehälter entfernt und Wasser hinzugegeben, und die Wäschestücke werden jeweils mit einer verringerten Konzentration Cₙ₊₁ < cₙ (n≥1) an Waschmittel in einem (n+1)-ten Behandlungsschritt behandelt. Dies umfasst den bevorzugten Fall, dass zunächst die Behandlungslauge teilweise aus dem Laugenbehälter entfernt wird und anschließend Wasser hinzugegeben wird. Es ist jedoch auch möglich, zunächst Wasser hinzuzugeben und dann die Behandlungslauge teilweise aus dem Laugenbehälter zu entfernen. Beide Schritte können auch zeitlich überlappend durchgeführt werden. Die entfernte Menge an Behandlungslauge und die hinzugegebene Wassermenge können jeweils und unabhängig voneinander gleich oder verschieden sein. Insbesondere kann die hinzugefügte Wassermenge auch größer sein als die entfernte Menge an Behandlungslauge.

Der Begriff "Behandlungslauge" ist breit zu verstehen und bedeutet eine wässrige Flüssigkeit, in welcher ein Behandlungsmittel vorhanden ist. Der Begriff "wässrige Flüssigkeit" bedeutet hierin umfassend insbesondere Wasser und Behandlungslauge.

Da eine für das erfindungsgemäße Verfahren eingesetzte Waschmaschine im Allgemeinen eine Laugenpumpe aufweist, erfolgt das Entfernen der Behandlungslauge im Allgemeinen durch Abpumpen. Im Allgemeinen wird die Behandlungslauge dann entsorgt. Allerdings kann bei einer nur sehr geringen Beladung der Behandlungslauge mit Behandlungsmittel und sonstigen Stoffen vorgesehen sein, dass diese für erneute Verwendungen in der Waschmaschine gespeichert wird.

Eine im erfindungsgemäßen Verfahren eingesetzte Waschmaschine weist vorzugsweise eine Heizeinrichtung für die Erwärmung einer wässrigen Flüssigkeit auf, welche im Allgemeinen im Laugenbehälter unterhalb der Trommel angeordnet ist.

Vorzugsweise wird beim erfindungsgemäßen Verfahren während mindestens einem der Schritte (a) bis (d) das Wasser und/oder die Behandlungslauge mittels einer Heizeinrichtung im Laugenbehälter erwärmt. Dies ist insbesondere für Waschprozesse von Bedeutung, die in Abhängigkeit von der Art der Wäschestücke und der Verschmutzungen im Allgemeinen mit einer Waschlauge mit einer Temperatur von bis zu 90°C gewaschen werden.

Das Behandlungs-Spül-Modul kann sehr unterschiedlich ausgestaltet sein. Dabei werden vorzugsweise unterschiedliche Faktoren wie die Art und Menge der Wäschestücke sowie die Art und Menge an Verschmutzungen der Wäschestücke berücksichtigt. In Abhängigkeit hiervon werden insbesondere die Dauer und Anzahl von Behandlungs-Spül-Modulen ausgestaltet und dabei auch gegebenenfalls ein Erhitzen der Behandlungslauge durchgeführt.

In einer weiteren bevorzugten Ausführungsform des erfindungsgemäßen Verfahrens werden nach Schritt (d) die folgenden Schritte n-malig (n≥1) durchgeführt:
(e) Abpumpen einer Menge M_{Wn} der Behandlungslauge;
(f) Zugabe einer Menge Mₙ₊₁ an Wasser, so dass die Konzentration an Waschmittel auf Cₙ₊₁ < cₙ verringert wird;
(g) Drehen der Trommel mit einer Rotationsgeschwindigkeit ωₙ₊₁; und
(h) Durchführung eines (n+1)-ten Behandlungsschrittes.

Dabei handelt es sich somit um eine bevorzugte Ausgestaltung eines Behandlungs-Spül-Moduls.

Bei einer Durchführung der Schritte (e) bis (h) können die entfernte Menge an Behandlungslauge und die hinzugegebene Wassermenge jeweils und unabhängig voneinander gleich oder verschieden sein. Insbesondere kann die hinzugefügte Wassermenge auch größer sein als die abgepumpte Menge an Behandlungslauge.

Die abgepumpte Menge M_{Wn} der Behandlungslauge kann erfindungsgemäß sehr stark variieren und auf einen zu behandelnden Posten mit Wäschestücken abgestimmt werden. Außerdem wird im Allgemeinen berücksichtigt, dass die Behandlungslauge in der Waschmaschine als sogenannte freie Flotte M_{fF}, als Totvolumen Mₜₒₜ (Volumen an Flüssigkeit zwischen einem Laugenbehälterboden und dem unteren Ende der Trommel) und als in den Wäschestücken gebundene Menge M_{geb} an Waschlauge vorkommen kann. Sofern M_{Wn} größer als M_{fF} sein soll, empfiehlt sich ein mehr oder weniger stark ausgeprägtes Rotieren der Trommel.

Das Drehen der Trommel in den Schritten (d) und (g) erfolgt vorzugsweise mit einer Rotationsgeschwindigkeit im Bereich von 20 bis 80 Umdrehungen pro Minute, insbesondere mit 40 bis 60 Umdrehungen pro Minute. Die Rotationsgeschwindigkeiten ω₁ und ωₙ₊₁ können gleich oder verschieden sein, vorzugsweise sind sie gleich.

Durch das Entfernen von Behandlungslauge verringert sich die absolute Menge an Behandlungsmittel in der Behandlungslauge und die Zugabe von Wasser verringert die Konzentration des Behandlungsmittels in der Behandlungslauge. Dabei wurde gefunden, dass beim erfindungsgemäßen Verfahren das Verhältnis c₂/c₁ vorzugsweise im Bereich von 0,5 bis 0,8 liegt und noch mehr bevorzugt im Bereich von 0,6 bis 0,7.

Die Schritte (e) bis (h) können auch als Wasch-Spül-Modul bezeichnet werden, wenn der Behandlungsschritt ein Waschschritt ist. Die Zahl n, welche insbesondere die Anzahl der Wiederholungen der Schritte (e) bis (h) und damit die Anzahl solcher Wasch-Spül-Module bezeichnet, ist nicht besonders eingeschränkt. Es hat sich jedoch erfindungsgemäß als besonders vorteilhaft gezeigt, dass n eine natürliche Zahl von 2 bis 5, vorzugsweise eine natürliche Zahl von 2 bis 4, ist.

In einer besonders bevorzugten Ausführungsform des erfindungsgemäßen Verfahrens ist n = 3, wobei vorzugsweise c₂ im Bereich von 0,55^{∗}c₁ bis 0,95^{∗}c₁, c₃ im Bereich von 0,2^{∗}c₁ bis 0,5^{∗}c₁ und c₄ im Bereich von ≤ 0,15^{∗}c₁ liegt.

In einer weiteren besonders bevorzugten Ausführungsform des erfindungsgemäßen Verfahrens ist n = 4, wobei vorzugsweise c₂ im Bereich von 0,55^{∗}c₁ bis 0,95^{∗}c₁, c₃ im Bereich von 0,35^{∗}c₁ bis 0,5^{∗}c₁, c₄ im Bereich von 0,1^{∗}c₁ bis 0,25^{∗}c₁ und c₅ im Bereich ≤ 0,05^{∗}c₁ liegt.

Sofern in der verwendeten Waschmaschine eine Heizeinrichtung vorhanden ist, kann das die wässrige Flüssigkeit, also insbesondere das hinzuzugebende oder hinzugegebene Wasser und/oder die Behandlungslauge, in jedem der Wasch-Spül-Module auch geheizt werden. Die Ausgestaltung der Wasch-Spül-Module in Hinblick auf die Wahl der Temperatur wird im Allgemeinen von einer festgestellten oder vorgegebenen Verunreinigung von Wäschestücken abhängen.

Die Wasch-Spül-Module haben im Allgemeinen eine Dauer von mindestens 5 min, vorzugsweise von mindestens 15 min, damit für ein wirksames Waschen und Spülen genügend Zeit gegeben ist.

Vorzugsweise wird beim erfindungsgemäßen Verfahren während Schritt (e) die Trommel mit einer Rotationsgeschwindigkeit ω_{S}ⁿ (n≥1) im Bereich von 70 bis 1000 Umdrehungen pro Minute gedreht. Dabei ist es wiederum bevorzugt, dass die Rotationsgeschwindigkeit ω_{S}¹ im Bereich von 70 bis 200, mehr bevorzugt im Bereich von 80 bis 150 und ganz besonders bevorzugt im Bereich von 90 bis 120 Umdrehungen pro Minute liegt. Für das Drehen der Trommel im Schritt (e) gilt im Übrigen vorzugsweise, dass n ≤ m ist und ω_{S}¹ < ω_{S}^{m} ist.

Vorzugsweise wird beim erfindungsgemäßen Verfahren anschließend an das n-fache Durchführen eines Behandlungs-Spül-Moduls mit der Trommel ein Schleudern mit einer Rotationsgeschwindigkeit ω_{FS} im Bereich von 1000 bis 2000 Umdrehungen pro Minute durchgeführt.

Überdies ist es bevorzugt, dass der Anteil an M₁, bezogen auf die Summe ΣMₙ₊₁(n≥1), im Bereich von 15 bis 45 %, vorzugsweise im Bereich von 15 bis 35 % und ganz besonders bevorzugt im Bereich von 18 bis 30 % liegt.

Vorzugsweile gilt überdies, dass für die Zugabe einer Menge Mₙ₊₁ an Wasser in mindestens einem Schritt (f) Mₙ₊₁ > Mₙ ist.

Die für Ausführungsformen des erfindungsgemäßen Verfahrens wichtige Beladung der Trommel mit Wäschestücken kann mit einer geeigneten Bestimmungsmethode, beispielsweise durch Messung des Wäschegewichts, ermittelt oder aber manuell von einem Benutzer der Waschmaschine eingestellt werden. Ebenso kann die Art der Wäsche mit einer geeigneten Bestimmungsmethode, beispielsweise einer optischen Methode, ermittelt oder aber manuell von einem Benutzer der Waschmaschine eingestellt werden.

Die Ausgestaltung der Behandlungs-Spül-Module kann von einem Benutzer der Waschmaschine vorgegeben oder halb- oder vollautomatisch vorgenommen werden. So können in der zur Durchführung des erfindungsgemäßen Verfahrens eingesetzten Waschmaschine geeignete Sensoren für die Art und Menge an Wäschestücken sowie die Art und Menge an Verschmutzungen vorhanden sein, die es ermöglichen, dass ein erfindungsgemäßes Verfahren halb- oder vollautomatisch durchgeführt werden kann. Geeignete Sensoren sind insbesondere optische Sensoren, wobei für die Menge an Verschmutzungen ein Trübungssensor besonders geeignet ist.

Bei einer Ausführungsform des erfindungsgemäßen Verfahrens, bei welcher in der verwendeten Waschmaschine ein Trübungssensor vorhanden ist, kann ein Benutzer beispielsweise ein Waschprogramm vorwählen, bei dem nach Schritt (d) zunächst mittels eines Trübungssensors ein Verschmutzungsgrad der Waschlauge gemessen wird. In Abhängigkeit vom Verschmutzungsgrad kann dann das weitere Verfahren und durchgeführt werden, wobei insbesondere Art und Anzahl der Wasch-Spül-Module geeignet ausgestaltet werden können. Vorzugsweise ist bei dieser Ausführungsform in der Steuereinrichtung ein Zusammenhang zwischen dem Sensorsignal des Trübungssensors und Parametern der Behandlungs-Spül-Module wie Dauer, abgepumpte Behandlungslauge, zugeführte Wassermenge, Rotationsgeschwindigkeit und -dauer hinterlegt.

Gegenstand der Erfindung ist außerdem eine Waschmaschine zur Behandlung von Wäschestücken mit einer in einem Laugenbehälter drehbar gelagerten Trommel, einem Antriebsmotor für die Trommel, einer Steuereinrichtung, einem Wasserzulaufsystem, einem Laugenablaufsystem, wobei die Steuereinrichtung eingerichtet ist zur Durchführung eines Verfahrens, umfassend die Schritte:
(a) Vorgabe einer zu behandelnden Menge an Wäschestücken in der Trommel;
(b) Zugabe einer vorgegebenen Menge M₁ an Wasser;
(c) Zugabe einer vorgegebenen Menge D₁ an einem Waschmittel;
(d) Durchführung eines Behandlungsschrittes mit der aus den Schritten (b) und (c) resultierenden Behandlungslauge mit einer Konzentration c₁ an Waschmittel, wobei die Trommel mindestens zeitweise mit einer Rotationsgeschwindigkeit ω₁ gedreht wird,
und wobei die Steuereinrichtung außerdem eingerichtet ist, dass nach Schritt (d) n Male (n≥1) ein Behandlungs-Spül-Modul durchgeführt wird, bei dem jeweils die Behandlungslauge teilweise aus dem Laugenbehälter entfernt wird und Wasser hinzuzugeben wird, und die Wäschestücke jeweils mit einer verringerten Konzentration cₙ₊₁ < cₙ (n≥1) an Waschmittel in einem (n+1)-ten Waschschritt behandelt werden. Erfindungsgemäß sind die Behandlungsschritte Waschschritte und das Behandlungsmittel ist ein Waschmittel.

Die erfindungsgemäße Waschmaschine enthält vorzugsweise eine Meßvorrichtung zur Bestimmung einer in den Laugenbehälter eingeleiteten Menge an wässriger Flüssigkeit. Vorzugsweise sind als Meßvorrichtung eine Uhr, ein Durchflussmengenzähler und/oder ein Wasserstandsensor vorhanden. So kann beispielsweise bei Verwendung einer Uhr die Zeit gemessen werden, in welcher Wasser über ein Wasserzulaufsystem einfließt. Wenn der Wasserdruck bekannt und konstant ist, kann durch die Messung der Zeit, in welcher ein Ventil geöffnet ist, die in den Laugenbehälter eingeleitete Menge an wässriger Flüssigkeit, insbesondere Leitungswasser, gut abgeschätzt werden.

Genauere Meßergebnisse werden durch Verwendung eines Durchflussmengenzählers und/oder eines Wasserstandsensors ermöglicht. Da ein Wasserstandsensor auch berücksichtigt, dass ein Teil der wässrigen Flüssigkeit ggf. bereits durch die Wäsche aufgenommen wurde, sind erfindungsgemäß bevorzugt Waschmaschinen, in denen sowohl ein Durchflussmengenzähler als auch ein Wasserstandsensor vorhanden sind.

Vorzugsweise weist die erfindungsgemäße Waschmaschine zwei Durchflussmengenzähler auf, um mit einem ersten Durchflussmengenzähler die Menge an zugeführtem Wasser oder beispielsweise über die Einspülschale zugeführter Behandlungslauge und die Menge an entfernter Behandlungslauge messen zu können. Solche Messungen erlauben eine besonders präzise Gestaltung von Behandlungs-Spül-Modulen. Der erste Durchflussmengenzähler ist vorzugsweise in einer Zuleitung zum Laugenbehälter angeordnet.

Die Waschmaschine weist ein Laugenablaufsystem auf, das im Allgemeinen eine Laugenpumpe sowie eine Abwasserleitung umfasst. In der Abwasserleitung ist dann vorzugsweise ein zweiter Durchflussmengenzähler vorhanden, mit dem die aus dem Laugenbehälter entfernte Menge an Behandlungslauge, z.B. Waschlauge, gemessen werden kann.

Die erfindungsgemäße Waschmaschine enthält vorzugsweise im Laugenbehälter und/oder in der Trommel geeignete Sensoren für die Menge und Art an Wäschestücken sowie die Art und Menge an Verschmutzungen. Dann ist es möglich, dass ein erfindungsgemäßes Verfahren halb- oder vollautomatisch durchgeführt wird und dabei beispielsweise ein Verschmutzungsgrad der Wäschestücke und eine Beladung mit Wäschestücken berücksichtigt werden können.

Geeignete Sensoren für die Bestimmung der Art der Wäschestücke sowie von Verschmutzungen sind insbesondere optische Sensoren, wobei für die Menge an Verschmutzungen ein Trübungssensor besonders geeignet ist.

Erfindungsgemäße Waschmaschine und erfindungsgemäßes Verfahren haben zahlreiche Vorteile. So ist es möglich, einen Waschprozess auf energie- und wassersparende Weise durchzuführen, indem parallel ein Waschen und Spülen von Wäschestücken durchgeführt werden kann. Überdies ermöglicht es die Erfindung, auf Zwischenschleuderschritte mit einer hohen Drehzahl, die im Allgemeinen in einer Spülphase durchgeführt werden, zu verzichten. Dies führt nicht nur zu einer Energieeinsparung, sondern schont auch die Waschmaschine, da sich mögliche Unwuchten nicht so stark auswirken können. Daraus resultiert eine höhere Lebensdauer der Waschmaschine. Außerdem werden die Wäschestücke aufgrund erfindungsgemäß möglicher verringerter Rotationsgeschwindigkeiten der Trommel geschont. Schließlich kann die Gesamtdauer eines Waschprogrammes reduziert werden, ohne dass beispielsweise ein Wasch- und Spülergebnis beeinträchtigt werden. Es ist auch möglich, Fehlmeldungen durch Schaum weitgehend zu reduzieren.

Die Erfindung wird im Folgenden unter Bezugnahme auf die einzige Figur näher erläutert.

Die Figur zeigt eine nicht einschränkend gemeinte Ausführungsform einer erfindungsgemäßen Waschmaschine, in der ein erfindungsgemäßes Verfahren durchgeführt werden kann. Die Waschmaschine enthält einen Laugenbehälter 1, in dem eine Wäschetrommel 2 um eine horizontale Achse 3 drehbar gelagert ist und durch einen Antriebsmotor 14 angetrieben werden kann. Durch Wäschemitnehmer 4 und Schöpfeinrichtungen 5 für die Behandlungslauge 6, hier eine Waschlauge, wird insbesondere in Drehrichtung des Pfeils 16 eine intensive Durchflutung der Wäschestücke 7 mit Waschlauge 6 und eine Verminderung der nicht in den Wäschestücken 7 gebundenen freien Flotte erreicht. Die Waschmaschine weist außerdem ein Laugenzulaufsystem auf, das eine Wasseranschlussarmatur für das Hauswassernetz 8, ein elektrisch steuerbares Ventil 9 und eine Zuleitung 10 zum Laugenbehälter 1 umfasst, die hier über eine Waschmitteleinspüleinrichtung bzw. Einspülschale 11 geführt ist, aus der das zulaufende Wasser Waschmittelportionen in den Laugenbehälter 1 transportieren kann. Das Ventil 9 kann durch eine Steuereinrichtung 12 in Abhängigkeit von einem Programmablaufplan gesteuert werden, der an ein Zeitprogramm und/oder an das Erreichen von gewissen Messwerten von Parametern (Laugenniveau, Temperatur der Lauge, Drehzahl der Wäschetrommel usw.) innerhalb der Waschmaschine gebunden sein kann. Die Steuereinrichtung ist insbesondere ausgestaltet, um ein erfindungsgemäßes Verfahren durchführen zu können. Außerdem befindet sich im Laugenbehälter 1 eine Heizeinrichtung 13, die ebenfalls durch die Steuereinrichtung 12 geschaltet werden kann. In der Waschmaschine sind schließlich auch ein Trübungssensor 17 für die Messung der Trübung der wässrigen Flüssigkeit 6 als Maß für deren Verschmutzung sowie ein Wasserstandsensor 15, z.B. ein Drucksensor, zur Messung der Menge an wässriger Flüssigkeit 6 im Laugenbehälter 1 vorhanden. Der Trübungssensor 17 ermöglicht, dass in Abhängigkeit von einer gemessenen Trübung der Waschlauge 6 das erfindungsgemäße Verfahren halb- oder vollautomatisch durchgeführt werden kann, so dass insbesondere auch die Behandlungs-Spül-Schritte in Abhängigkeit vom Sensorsignal automatisch bestimmt werden können.

In der Zuleitung 10 ist bei der hier gezeigten Ausführungsform auch noch ein erster Durchflussmengenzähler 18 vorhanden, mit dem präzise die Hinzufügung von Wasser kontrolliert werden kann.

Die Waschmaschine der Figur weist zudem ein Laugenablaufsystem 20 und 21 auf, das hier insbesondere eine Laugenpumpe 20 sowie eine Abwasserleitung 21 umfasst. In der Abwasserleitung 21 ist bei der hier gezeigten Ausführungsform ein zweiter Durchflussmengenzähler 19 vorhanden, mit dem die aus dem Laugenbehälter entfernte Menge an Waschlauge gemessen werden kann. Durch Verwendung von erstem und zweitem Durchflussmengenzähler 18 bzw. 19 ist somit eine in Hinblick auf die entfernte Menge an Waschlauge sowie die hinzugefügte Menge an Wasser präzise Durchführung eines Wasch-Spül-Moduls möglich. Dabei werden die Messergebenisse von erstem und zweitem Durchflussmengenzähler 18 bzw. 19 im Allgemeinen der Steuereinrichtung 12 zur Auswertung zugeführt.

22 bedeutet den Laugenbehälterboden und 23 das untere Ende der Trommel. Somit ist das Volumen einer wässrigen Flüssigkeit zwischen dem Laugenbehälterboden 22 und dem unteren Ende 23 der Trommel 2 das Totvolumen Vₜₒₜ.

Ein Waschprogramm in dieser Waschmaschine beginnt im Allgemeinen mit dem Öffnen von Ventil 9, um Wasser aus dem Hauswassernetz 8 in den Laugenbehälter 1 zu führen. Eine hier nicht gezeigte Uhr kann ebenfalls zur Bestimmung einer eingefüllten Wassermenge über die hierzu erforderliche Zeit verwendet werden. Gegebenenfalls benötigtes Waschmittel wird im Allgemeinen in einer Einspülschale 11 vorgehalten und zusammen mit Wasser in den Laugenbehälter 1 gespült. Die Waschlauge 6 im Laugenbehälter 1 wird dann im Allgemeinen mittels der Heizeinrichtung 13 auf eine vorgesehene Waschtemperatur erwärmt.

Bei der Durchführung des erfindungsgemäßen Verfahrens in dieser Waschmaschine können insbesondere die folgenden Schritte durchgeführt werden:
(a) Vorgabe einer zu waschenden Menge an Wäschestücken 7 in der Trommel 2;
(b) Zugabe einer vorgegebenen Menge M₁ an Wasser;
(c) Zugabe einer vorgegebenen Menge D₁ an einem Waschmittel; und
(d) Durchführung eines Waschschrittes mit der aus den Schritten (b) und (c) resultierenden Waschlauge mit einer Konzentration c₁ an Waschmittel, wobei die Trommel mindestens zeitweise mit einer Rotationsgeschwindigkeit ω₁ gedreht wird;
(e) Abpumpen einer Menge M_{Wn} der Waschlauge;
(f) Zugabe einer Menge Mₙ₊₁ an Wasser, so dass die Konzentration an Waschmittel auf Cₙ₊₁ < cₙ verringert wird;
(g) Drehen der Trommel mit einer Rotationsgeschwindigkeit ωₙ₊₁; und
(h) Durchführung eines (n+1)-ten Waschschrittes.

### Bezugszeichenliste

- 1: Laugenbehälter
- 2: Trommel, Wäschetrommel
- 3: Drehachse
- 4: Wäschemitnehmer
- 5: Schöpfeinrichtungen
- 6: Behandlungslauge; Waschlauge; Wasser
- 7: Wäschestücke
- 8: Hauswassernetz
- 9: Ventil
- 10: Zuleitung
- 11: Einspülschale
- 12: Steuereinrichtung
- 13: Heizeinrichtung
- 14: Antriebsmotor
- 15: Wasserstandsensor; Drucksensor
- 16: Pfeil für die Drehrichtung der Trommel; Schöpfrichtung
- 17: Trübungssensor
- 18: Vorrichtung zur Bestimmung einer in den Laugenbehälter eingeleiteten Menge an wässriger Flüssigkeit; erster Durchflussmengenzähler
- 19: Vorrichtung zur Bestimmung einer aus dem Laugenbehälter beförderten Menge an wässriger Flüssigkeit; zweiter Durchflussmengenzähler
- 20: Laugenpumpe
- 21: Abwasserleitung
- 22: Laugenbehälterboden
- 23: unteres Ende der Trommel

## Patentansprüche

1. Verfahren zum Betrieb einer Waschmaschine zur Behandlung von Wäschestücken (7) mit einer in einem Laugenbehälter (1) drehbar gelagerten Trommel (2), einem Antriebsmotor (14) für die Trommel (2), einer Steuereinrichtung (12), einem Wasserzulaufsystem (8,9,10,11) und einem Laugenablaufsystem (20,21),
umfassend die Schritte:
(a) Vorgabe einer zu behandelnden Menge an Wäschestücken (7) in der Trommel (2);
(b) Zugabe einer vorgegebenen Menge M1 an Wasser;
(c) Zugabe einer vorgegebenen Menge D1 an einem Waschmittel; und
(d) Durchführung eines Waschschrittes mit der aus den Schritten (b) und (c) resultierenden Behandlungslauge mit einer Konzentration c₁ an Waschmittel, wobei die Trommel (2) mindestens zeitweise mit einer Rotationsgeschwindigkeit ω₁ gedreht wird,
**dadurch gekennzeichnet, dass**
nach Schritt (d) n Male (n≥1) ein Behandlungs-Spül-Modul durchgeführt wird, bei dem jeweils die Behandlungslauge teilweise aus dem Laugenbehälter (1) entfernt wird und Wasser hinzugegeben wird, und die Wäschestücke (7) jeweils mit einer verringerten Konzentration Cₙ₊₁ < cₙ (n≥1) an Waschmittel in einem (n+1)-ten Waschschritt behandelt werden.

2. Verfahren nach Anspruch 1, **dadurch gekennzeichnet, dass** nach Schritt (d) die folgenden Schritte n-malig (n≥1) durchgeführt werden:
(e) Abpumpen einer Menge M_{Wn} der Behandlungslauge;
(f) Zugabe einer Menge Mₙ₊₁ an Wasser, so dass die Konzentration an Waschmittel auf Cₙ₊₁ < cₙ verringert wird;
(g) Drehen der Trommel mit einer Rotationsgeschwindigkeit ωₙ₊₁; und
(h) Durchführung eines (n+1)-ten Behandlungsschrittes.

3. Verfahren nach einem der Ansprüche 1 bis 2, **dadurch gekennzeichnet, dass** während mindestens eines der Schritte (a) bis (d) das Wasser und/oder die Behandlungslauge mittels einer Heizeinrichtung (13) erwärmt werden.

4. Verfahren nach einem der Ansprüche 1 bis 3, **dadurch gekennzeichnet, dass** das Verhältnis c₂/c₁ im Bereich von 0,5 bis 0,8 liegt.

5. Verfahren nach einem der Ansprüche 1 bis 4, **dadurch gekennzeichnet, dass** n eine natürliche Zahl von 2 bis 5, vorzugsweise von 2 bis 4, ist.

6. Verfahren nach Anspruch 5, **dadurch gekennzeichnet, dass** n = 3 ist, wobei c₂ im Bereich von 0,55^{∗}c₁ bis 0,95^{∗}c₁, c₃ im Bereich von 0,2^{∗}c₁ bis 0,5^{∗}c₁ und c₄ im Bereich von ≤ 0,15^{∗}c₁ liegt.

7. Verfahren nach Anspruch 5, **dadurch gekennzeichnet, dass** n = 4 ist, wobei c₂ im Bereich von 0,55^{∗}c₁ bis 0,95^{∗}c₁, c₃ im Bereich von 0,35^{∗}c₁ bis 0,5^{∗}c₁, c₄ im Bereich von 0,1^{∗}c₁ bis 0,25^{∗}c₁ und c₅ im Bereich ≤ 0,05^{∗}c₁ liegt.

8. Verfahren nach Anspruch 2, **dadurch gekennzeichnet, dass** während Schritt (e) die Trommel (2) mit einer Rotationsgeschwindigkeit ω_{S}ⁿ (n≥1) im Bereich von 70 bis 1000 Umdrehungen pro Minute gedreht wird.

9. Verfahren nach Anspruch 8, **dadurch gekennzeichnet, dass** die Rotationsgeschwindigkeit ω_{S}¹ im Bereich von 70 bis 200 Umdrehungen pro Minute liegt.

10. Verfahren nach einem der Ansprüche 1 bis 9, **dadurch gekennzeichnet, dass** anschließend an das n-fache Durchführen eines Behandlungs-Spül-Moduls mit der Trommel (2) ein Schleudern mit einer Rotationsgeschwindigkeit ω_{FS} im Bereich von 1000 bis 2000 Umdrehungen pro Minute durchgeführt wird.

11. Verfahren nach einem der Ansprüche 1 bis 10, **dadurch gekennzeichnet, dass** der Anteil von M₁, bezogen auf die Summe ΣMₙ₊₁ (n≥1), im Bereich von 15 bis 45 % liegt.

12. Verfahren nach Anspruch 2, **dadurch gekennzeichnet, dass** für die Zugabe einer Menge Mₙ₊₁ an Wasser in mindestens einem Schritt (f) gilt, dass Mₙ₊₁ > Mₙ ist.

13. Waschmaschine zur Behandlung von Wäschestücken (7) mit einer in einem Laugenbehälter (1) drehbar gelagerten Trommel (2), einem Antriebsmotor (14) für die Trommel (2), einer Steuereinrichtung (12), einem Wasserzulaufsystem (8,9,10,11) und einem Laugenablaufsystem (20,21), wobei die Steuereinrichtung (12) eingerichtet ist zur Durchführung eines Verfahrens, umfassend die Schritte:
(a) Vorgabe einer zu behandelnden Menge an Wäschestücken (7) in der Trommel (2);
(b) Zugabe einer vorgegebenen Menge M₁ an Wasser;
(c) Zugabe einer vorgegebenen Menge D₁ an einem Waschmittel;
(d) Durchführung eines Waschschrittes mit der aus den Schritten (b) und (c) resultierenden Behandlungslauge mit einer Konzentration c₁ an Waschmittel, wobei die Trommel (2) mindestens zeitweise mit einer Rotationsgeschwindigkeit ω₁ gedreht wird,
**dadurch gekennzeichnet, dass** die Steuereinrichtung (12) zusätzlich eingerichtet ist, dass nach Schritt (d) n Male (n≥1) ein Behandlungs-Spül-Modul durchgeführt wird, bei dem jeweils die Behandlungslauge teilweise aus dem Laugenbehälter (1) entfernt wird und Wasser hinzugegeben wird, und die Wäschestücke (7) jeweils mit einer verringerten Konzentration Cₙ₊₁ < cₙ (n≥1) an Waschmittel in einem (n+1)-ten Waschschritt behandelt werden.

## Claims

1. Method for operating a washing machine for the treatment of laundry items (7) having a drum (2) mounted rotatably in an outer tub (1), a drive motor (14) for the drum (2), a control facility (12), a water supply system (8, 9, 10, 11) and a drainage system (20, 21), comprising the steps:
(a) specifying a quantity of laundry items (7) to be treated in the drum (2);
(b) adding a predetermined quantity M1 of water;
(c) adding a predetermined quantity D1 of detergent; and
(d) carrying out a washing step with the treatment solution with a concentration *c*₁ of detergent resulting from steps (b) and (c), wherein the drum (2) is rotated at least partially with a speed of rotation *ω*₁,
**characterised in that**
according to step (d) a treatment rinsing module is carried out n times (n≥1), in which in each case the treatment solution is removed partially from the outer tub (1) and water is added, and the laundry items (7) are in each case treated with a reduced concentration *c*_{*n*+1} < *cₙ* (n≥1) of detergent in a (n+1)'th washing step.

2. Method according to claim 1, **characterised in that** according to step (d), the following steps are carried out n times (n≥1):
(e) pumping down a quantity *M_{Wn}* of treatment solution;
(f) adding a quantity *M*_{*n*+1} of water so that the concentration of detergent is reduced to *c*_{*n*+1} < *cₙ*;
(g) rotating the drum with a speed of rotation *ω*_{*n*+1}; and
(h) carrying out a (n+1)'th treatment step.

3. Method according to one of claims 1 to 2, **characterised in that** during at least one of the steps (a) to (d) the water and/or the treatment solution are heated by means of a heating device (13).

4. Method according to one of claims 1 to 3, **characterised in that** the ratio *c*₂/*c*₁ lies in the region of 0.5 to 0.8.

5. Method according to one of claims 1 to 4, **characterised in that** n is a natural number from 2 to 5, preferably from 2 to 4.

6. Method according to claim 5, **characterised in that** n=3, wherein *c*₂ is in the region of 0.55^{∗}*c*₁ to 0.95^{∗}*c*₁, *c*₃ is in the region of 0.2^{∗}*c*₁ to 0.5^{∗}*c*₁ and *c*₄ is in the region of ≥ 0.15^{∗}*c*₁.

7. Method according to claim 5, **characterised in that** n=4, wherein *c*₂ is in the region of 0.55^{∗}*c*₁ to 0.95^{∗}*c*₁, *c*₃ is in the region of 0.35^{∗}*c*₁ to 0.5^{∗}*c*₁, *c*₄ is in the region of 0.1^{∗}*c*₁ to 0.25^{∗}*c*₁ and *c*₅ is in the region of ≤ 0.05∗ *c*₁*.*

8. Method according to claim 2, **characterised in that** during step (e), the drum (2) is rotated with a speed of rotation of *ω_{sⁿ}* (n≥1) in the region of 70 to 1000 rpm.

9. Method according to claim 8, **characterised in that** the speed of rotation *ω*_{*s*¹} is in the region of 70 to 200 rpm.

10. Method according to one of claims 1 to 9, **characterised in that** a centrifugation with a speed of rotation *ω_{FS}* in the region of 1000 to 2000 rpm is carried out following the n-th implementation of a treatment rinsing module with the drum (2).

11. Method according to one of claims 1 to 10, **characterised in that** the portion of *M*₁ with respect to the total ∑*M*_{*n*+1} (n≥1) lies in the region of 15 to 45%.

12. Method according to claim 2, **characterised in that** *M*_{*n*+1} > *Mₙ* applies for the adding of a quantity *M*_{*n*+1} of water in at least one step (f).

13. Washing machine for the treatment of laundry items (7) having a drum (2) mounted rotatably in an outer tub (1), a drive motor (14) for the drum (2), a control facility (12), a water supply system (8, 9, 10, 11) and a drainage system (20, 21), wherein the control facility (12) is designed to carry out a method, comprising the steps:
(a) specifying a quantity of laundry items (7) to be treated in the drum (2);
(b) adding a predetermined quantity M₁ of water;
(c) adding a predetermined quantity D₁ of detergent;
(d) carrying out a washing step with the treatment solution with a concentration *c*₁ of detergent resulting from steps (b) and (c), wherein the drum (2) is rotated at least partially with a speed of rotation *ω*₁,
**characterised in that** the control device (12) is additionally designed, **in that** according to step (d) a treatment rinsing module is carried out n times (n≥1), in which in each case the treatment solution is removed partially from the outer tub (1) and water is added, and the laundry items (7) are in each case treated with a reduced concentration *c*_{*n*+1} < *cₙ* (n≥1) of detergent in a (n+1)'th washing step.

## Revendications

1. Procédé de fonctionnement d'une machine à laver destinée au traitement de pièces de linge (7) avec un tambour (2), logé à rotation dans un compartiment à lessive (1), un moteur d'entraînement (14) pour le tambour (2), un dispositif de commande (12), un système d'arrivée d'eau (8, 9, 10, 11) et un système d'écoulement de lessive (20, 21),
comprenant les étapes suivantes:
(a) placement d'une quantité de pièces de linge (7) à traiter dans le tambour (2);
(b) ajout d'une quantité prédéfinie M1 d'eau;
(c) ajout d'une quantité prédéfinie D1 d'un agent de lavage; et
(d) exécution d'une étape de lavage avec la lessive de traitement obtenue des étapes (b) et (c) avec une concentration c₁ en agent de lavage, le tambour (2) tournant au moins de temps en temps à une vitesse de rotation ω₁
**caractérisé en ce que**
après l'étape (d) un module de traitement-rinçage est réalisé n fois (n≥1), dans lequel à chaque fois la lessive de traitement est partiellement supprimée du compartiment à lessive (1) et de l'eau est ajoutée, et les pièces de linge (7) sont à chaque fois traitées avec une concentration réduite Cₙ₊₁ < cₙ (n≥1) en agent de lavage dans une (n+1)^{è} étape de lavage.

2. Procédé selon la revendication 1, **caractérisé en ce qu'**après l'étape (d), les étapes suivantes sont autant de fois (n≥1) réalisées:
(e) évacuation à la pompe d'une quantité M_{Wn} de lessive de traitement;
(f) ajout d'une quantité Mₙ₊₁ d'eau, de sorte que la concentration en agent de lavage est réduite à Cₙ₊₁ < cₙ;
(g) rotation du tambour à une vitesse de rotation ωₙ₊₁; et
(h) exécution d'une (n+1)^{è} étape de traitement.

3. Procédé selon l'une des revendications 1 à 2, **caractérisé en ce que** pendant au moins l'une des étapes (a) à (d), l'eau et/ou la lessive de traitement est réchauffée au moyen d'un dispositif de chauffage (13).

4. Procédé selon l'une des revendications 1 à 3, **caractérisé en ce que** le rapport c₂/c₁ se situe dans l'intervalle compris entre 0,5 et 0,8.

5. Procédé selon l'une des revendications 1 à 4, **caractérisé en ce que** n est un naturel de 2 à 5, de préférence de 2 à 4.

6. Procédé selon la revendication 5, **caractérisé en ce que** n = 3, c₂ se situant dans l'intervalle compris entre 0,55^{∗}c₁ à 0,95^{∗}c₁, c₃ se situant dans l'intervalle compris entre 0,2^{∗}c₁ à 0,5^{∗}c₁ et c₄, dans l'intervalle de ≤ 0,15^{∗}c₁.

7. Procédé selon la revendication 5, **caractérisé en ce que** n = 4, c₂ se situant dans l'intervalle compris entre 0,55^{∗}c₁ et 0,95^{∗}c₁, c₃ dans l'intervalle compris entre 0,35^{∗}c₁ et 0,5^{∗}c₁, c₄ dans l'intervalle compris entre 0,1^{∗}c₁ et 0,25^{∗}c₁ et c₅ dans l'intervalle de ≤ 0,05^{∗}c₁.

8. Procédé selon la revendication 2, **caractérisé en ce que** pendant l'étape (e), le tambour (2) tourne à une vitesse de rotation ωₛⁿ (n≥1) dans l'intervalle compris entre 70 et 1000 rotations par minute.

9. Procédé selon la revendication 8, **caractérisé en ce que** la vitesse de rotation ωₛ¹ se situe dans l'intervalle compris entre 70 et 200 rotations par minute.

10. Procédé selon l'une des revendications 1 à 9, **caractérisé en ce qu'**à la suite de l'exécution multipliée n fois d'un module de traitement-rinçage avec le tambour (2), un essorage est réalisé à une vitesse de rotation ω_{FS} dans l'intervalle compris entre 1000 et 2000 rotations par minute.

11. Procédé selon l'une des revendications 1 à 10, **caractérisé en ce que** la part de M₁, sur base de la somme ΣMₙ₊₁(n≥1) se situe dans l'intervalle compris entre 15 et 45%.

12. Procédé selon la revendication 2, **caractérisé en ce que** pour l'addition d'une quantité Mₙ₊₁ d'eau dans au moins une étape (f), Mₙ₊₁ > Mₙ.

13. Machine à laver destinée au traitement de pièces de linge (7) avec un tambour (2) logé à rotation dans un compartiment à lessive (1), un moteur d'entraînement (14) pour le tambour (2), un dispositif de commande (12), un système d'arrivée d'eau (8, 9, 10, 11) et un système d'écoulement de lessive (20, 21), le dispositif de commande (12) étant prévu pour l'exécution d'un procédé comprenant les étapes suivantes:
(a) placement d'une quantité de pièces de linge (7) à traiter dans le tambour (2);
(b) ajout d'une quantité prédéfinie M₁ d'eau;
(c) ajout d'une quantité prédéfinie D₁ d'un agent de lavage;
(d) exécution d'une étape de lavage avec la lessive de traitement obtenue des étapes (b) et (c) avec une concentration c₁ en agent de lavage, le tambour (2) tournant au moins de temps en temps à une vitesse de rotation ω₁
**caractérisée en ce que** le dispositif de commande (12) est de plus prévu pour qu'après l'étape (d) un module de traitement-rinçage soit réalisé n fois (n≥1), dans lequel à chaque fois la lessive de traitement est partiellement supprimée du compartiment à lessive (1) et de l'eau est ajoutée, et que les pièces de linge (7) sont à chaque fois traitées avec une concentration réduite Cₙ₊₁ < cₙ (n≥1) en agent de lavage dans une (n+1)^{è} étape de lavage.
